# EUROPÄISCHE PATENTSCHRIFT

(11) **EP 1 474 592 B1**
(45) Veröffentlichungstag und Bekanntmachung des Hinweises auf die Patenterteilung: **05.03.2008**
(21) Anmeldenummer: 02718205.4
(22) Anmeldetag: 27.03.2002
(51) Int. Cl.: F01P 1/00

(54) **WASSERGEKÜHLTE, MEHRZYLINDRIGE BRENNKRAFTMASCHINE**
WATER-COOLED, MULTICYLINDER INTERNAL COMBUSTION ENGINE
MOTEUR A COMBUSTION POLYCYLINDRIQUE REFROIDI PAR EAU

(30) Priorität: 06.04.2001 DE 10117090
(43) Veröffentlichungstag der Anmeldung: 10.11.2004
(73) Patentinhaber: Dr.Ing. h.c. F. Porsche Aktiengesellschaft, 70435 Stuttgart (DE)
(72) Erfinder: BATZILL, Manfred, 73765 Neuhausen (DE); SCHULKOWSKI, Falk, 50354 Hürth (DE)
(86) Internationale Anmeldenummer: PCT/EP2002/003407
(87) Internationale Veröffentlichungsnummer: WO 2002/081881

(56) Entgegenhaltungen:
- EP-A- 0 933 510
- EP-A- 1 030 040
- GB-A- 483 473
- US-A- 5 048 751

## Beschreibung

Die Erfindung geht aus von einer wassergekühlten, mehrzylindrigen Brennkraftmaschine nach den Merkmalen des Oberbegriffs des Anspruchs 1.

Aus der EP 0 933 510 A2 ist eine wassergekühlte Brennkraftmaschine bekannt, bei der zwischen den beiden Zylinderbänken ein die beiden Kühlkreisläufe steuernder Thermostat in einem ihn umgebenden Thermostatgehäuse angeordnet ist. Soweit aus den Zeichnungen erkennbar, besteht das Thermostatgehäuse aus einem einstückig mit dem Kurbelgehäuseoberteil verbundenen Unterteil und einem Thermostatdeckel, an dem entsprechende Zu- bzw. Ablaufstutzen angeformt sind. Zur Steuerung der beiden Kühlkreisläufe (kleiner Kühlkreislauf - großer Kühlkreislauf) sind im Unterteil entsprechende Wandabschnitte vorgesehen sein, durch die entsprechende vom Thermostat kontrollierbare Kammern gebildet sind.

Weiterhin ist aus der GB 483 473 A eine Kühlwasservorrichtung für eine Brennkraftmaschine bekannt, die eine Thermostateinrichtung mit zwei Thermostatventilen aufweist. Nach einer ersten Erwärmung des Kühlwassers gelangt durch das geöffnete erste Thermostatventil eine Teilmenge des Kühlwassers in eine Bypassleitung, wobei die durch die Bypassleitung geförderte Kühlwassermenge in Abhängigkeit von der Kühlwassertemperatur mittels des zweiten Thermostatventiles geregelt wird.

Aufgabe der Erfindung ist es, für eine wassergekühlte mehrzylindrige Brennkraftmaschine ein den Thermostat aufnehmendes Gehäuse zu entwickeln, das sich durch einen einfachen, strömungsgünstigen und gewichtsoptimierten Aufbau auszeichnet, der darüber hinaus wenig Bauraum in Anspruch nimmt.

Die Aufgabe wird durch die im Anspruch 1 angegebenen Merkmale gelöst.

Durch das vorgeschlagene erfindungsgemäße Einlegeteil werden Wasserkammern gebildet, deren Öffnungen durch das Thermostatventil überwacht sind. Das Einlegeteil ist einfach herzustellen und aufwendige im Unterteil des Thermostatgehäuses üblicherweise notwenige Wandabschnitte können entfallen.

Weitere Vorteile und vorteilhafte Weiterbildungen der Erfindung ergeben sich aus den Unteransprüchen und der Beschreibung.

Ein Ausführungsbeispiel der Erfindung ist in der nachfolgenden Beschreibung und Zeichnung näher erläutert. Letztere zeigt in
- Fig. 1: eine Draufsicht auf eine wassergekühlte, mehrzylindrige Brennkraftmaschine,
- Fig. 2: eine Explosionsdarstellung eines Thermostatgehäuses,
- Fig. 3: eine Draufsicht auf das Oberteil eines Thermostatgehäuses,
- Fig. 4: eine Ansicht auf das Oberteil des Thermostatgehäuses von unten,
- Fig. 5: eine Schnittdarstellung entlang der Linie V - V in Fig. 3,
- Fig. 6: eine Schnittdarstellung entlang der Linie V - V in Fig. 3 in einer zweiten Stellung des Thermostatventils und
- Fig. 7: eine Schnittdarstellung entlang der Linie VII - VII in Fig. 3.

### Beschreibung des Ausführungsbeispiels

Das in Fig. 1 dargestellte Kurbelgehäuseoberteil 2 eines V8 - Motors weist für jede Zylinderbankreihe einen die Zylinder 1 bis 4 und 5 bis 8 umschließenden Kühlmantel auf. Zur Erzeugung einer Zwangsströmung in den Kühlmänteln ist an einer Stirnseite 4 der Brennkraftmaschine eine Wasserpumpe 6 angeordnet. Die Wasserpumpe 6 besteht aus einem Deckelteil 8, in dem das Wasserpumpenrad 10 gelagert ist. Zwischen den beiden Zylinderreihen ist das Gehäuse 12 der Wasserpumpe 6 angeordnet, das einstückig aus dem Kurbelgehäuseoberteil 2 herausgebildet ist. Koaxial zum Wasserpumpenrad 10 ist im Gehäuse 12 ein Ansaugstutzen 14 vorgesehen, der in ein eine erste Kühlmittel - Rücklaufkammer 16 bildendes Unterteil 18 eines Thermostatgehäuses übergeht, wobei das Unterteil 18 einstückig aus dem Kurbelgehäuseoberteil 2 herausgebildet ist. In die erste Kühlmittel- Rücklaufkammer 16 ist ein Thermostat Einlegeteil 20 eingesetzt, das mit Hilfe von nicht dargestellten Befestigungsmitteln im Unterteil 18 des Thermostatgehäuses verschraubt ist. Das wannenförmig ausgebildete und beispielsweise aus Aluminium- Druckguss hergestellte Einlegteil 20 weist an seinem Boden eine zylindrische Öffnung 22 auf, die wie im folgenden noch näher beschrieben, durch einen ersten Ventilteller 24 eines Thermostatventils 26 überwacht ist. Das Thermostat-Einlegeteil 20 weist im seitlichen Wandbereich eine weitere, mit einem Stutzen 28 versehene Öffnung 30 auf. Der Stutzen 28 ist dabei in den Ansaugstutzen 14 des Wasserpumpengehäuses 12 über einen 0 - Ring 32 dichtend eingesteckt. Das Thermostatgehäuse wird durch ein Oberteil 34 abgeschlossen, das mit seiner Flanschfläche 36 gegenüber der Flanschfläche 38 des Unterteils 18 abgedichtet ist.

Auf der Unterseite des Thermostat - Oberteils 34 ist eine entsprechend der gestrichelt dargestellten Linie (siehe Fig. 4) verlaufende innere Flanschfläche 40 vorgesehen, die im montierten Zustand gegenüber dem Wannenrand 42 des Einlegeteils 20 abdichtet und wodurch im Einlegteil 20 eine zweite Kühlmittel - Rücklaufkammer 44 gebildet ist. Das Thermostat- Oberteil 34 weist einen zu einem nicht dargestellten Kühler führenden Anschlussstutzen 46 auf, der mit der ersten Kühlmittel- Rücklaufkammer 16 in Verbindung steht. Ein zweiter Anschlussstutzen 48 für das vom Kühler zurückfließende. Kühlwasser steht über eine im Rücklaufstutzen 48 ausgebildete Öffnung 50 mit der zweiten Kühlmittel- Rücklaufkammer 44 in Verbindung. Die Öffnung 50 wird dabei über einen zweiten Ventilteller 52 des Thermostatventils 26 überwacht. Zur Befestigung des Thermostatventils ist ein Halteblech 54 vorgesehen, das an zwei Haltestegen 56 und 58 befestigt ist, die auf der Flanschseite des Thermostat Oberteils 34 angegossen sind.

Im folgenden wird anhand des vorliegenden Ausführungsbeispiels das an sich bekannte Umschalten vom kleinen Kühlmittelkreislauf zum großen Kühlmittelkreislauf, in dem ein entsprechender Kühler mit einbezogen ist, erläutert:

In der Warmlaufphase des Motors ist der kleine Kühlmittelkreislauf aktiviert: Dazu ist die im Bodenbereich des Einlegeteils 20 vorgesehene Öffnung 22 durch den Ventilteller 24 freigegeben (siehe Fig. 5), so dass das aus den Zylinderbankreihen zurückströmende Kühlmittel von der ersten Kühlmittel - Rücklaufkammer 16 in die zweite Rücklaufkammer 44 gelangt. Da durch den zweiten Ventilteller 52 die Öffnung 50 verschlossen ist, wird über den Ansaugstutzen 14 der Wasserpumpe 6 das Kühlmittel über das Wasserpumpenrad 10 in ein Kühlmittelrohr 60 gefördert und gelangt von dort aus wiederum zu den in den beiden Zylinderbankreihen angeordneten Kühlmänteln.

Neben dem soeben beschriebenen kleinen Kühlmittelkreislauf wird nach dem Erreichen der Betriebstemperatur der Brennkraftmaschine auf den großen Kühlmittelkreislauf umgeschaltet, bei dem der Kühlerkreislauf mit einbezogen ist. In diesem Fall wird, wie in Fig. 6 dargestellt, durch den ersten Ventilteller 24 die Öffnung 22 verschlossen, während die durch den zweiten Ventilteller 52 kontrollierte Öffnung 50 zum Kühlerrücklauf (Rücklaufstutzen 48) freigegeben ist. Das aus den Zylinderbänken zurückströmende Kühlmittel gelangt in die erste Rücklaufkammer 16 und wird dann über den Vorlaufstutzen 46 zum Kühler geführt; das durch den Kühler abgekühlte Kühlmittel gelangt über den Rücklaufstutzen 48 in die zweite Rücklaufkammer 44 zurück und wird von dort aus wieder über den Ansaugstutzen 14 der Wasserpumpe 6 und mit Hilfe des Wasserpumpenrades 10 über das Kühlmittelrohr 60 zu den Zylinderbänken geführt.

## Patentansprüche

1. Wassergekühlte, mehrzylindrige Brennkraftmaschine mit einem Kurbelgehäuse und die Zylinder umgebende Kühlkanäle, die über eine Pumpe (6) in einem Kühlkreislauf mit Kühlmittel beaufschlagt sind (kleiner Kühlkreislauf), wobei zum Umschalten auf einen mit einem Kühler versehenen großen Kühlkreislauf ein in einem Gehäuse eingesetzter Thermostat vorgesehen ist, wobei das Thermostatgehäuse aus einem mit Kühlmittelanschlüssen versehenen Oberteil (34) und einem im Kurbelgehäuse integrierten Unterteil (18) besteht, wobei im Unterteil (18) des Thermostatgehäuses ein Einlegeteil (20) eingesetzt ist, das mindestens eine Öffnung (22, 50) aufweist, die vom Thermostatventil (26) zur Steuerung des kleinen und des großen Kühlkreislaufs überwacht ist,
**dadurch gekennzeichnet, dass**
zwischen dem Einlegeteil (20) und dem Unterteil (18) des Thermostatgehäuses eine erste Kühlmittel- Rücklaufkammer (16) ausgebildet ist.

2. Wassergekühlte, mehrzylindrige Brennkraftmaschine nach Anspruch 1, **dadurch gekennzeichnet, dass** das Einlegeteil (20) eine mit einem Stutzen (28) versehene Öffnung (30) aufweist, wobei der Stutzen (28) in einen Ansaugstutzen (14) eingreift, der zur Saugseite der Wasserpumpe (6) führt.

3. Wassergekühlte, mehrzylindrige Brennkraftmaschine nach Anspruch 1 oder 2, **dadurch gekennzeichnet, dass** das wannenförmige Einlegeteil (20) nach oben hin durch das Oberteil (34) des Thermostatgehäuses abgeschlossen ist und eine zweite Rücklaufkammer (44) gebildet ist, die über die vom Thermostatventil (26) überwachte Öffnung (22) mit der ersten Rücklaufkammer (16) in Verbindung steht.

4. Wassergekühlte, mehrzylindrige Brennkraftmaschine nach Anspruch 3, **dadurch gekennzeichnet, dass** das Oberteil (34) des Thermostatgehäuses mit einem Kühler - Vorlaufstutzen (46) und einem Kühler - Rücklaufstutzen (48) versehen ist, wobei der Vorlaufstutzen (46) mit der ersten Rücklaufkammer (16) und die Öffnung (50) des Kühler - Rücklaufstutzens (48) mit der zweiten Rücklaufkammer (44) in Verbindung steht und dass die Öffnung (50) des Rücklaufstutzens (48) durch einen zweiten Ventilteller (52) des Thermostats überwacht ist.

5. Wassergekühlte, mehrzylindrige Brennkraftmaschine nach einem der vorhergehenden Ansprüche, **dadurch gekennzeichnet, dass** das Unterteil (18) des Thermostatgehäuses zusammen mit einem Pumpengehäuse (12) im Kurbelgehäuseoberteil (2) eingegossen ist.

6. Wassergekühlte, mehrzylindrige Brennkraftmaschine nach Anspruch 5, **dadurch gekennzeichnet, dass** das Kurbelgehäuseoberteil (2) zwei V- förmig zueinander angeordnete Zylinderbänke aufnimmt, zwischen denen an der einen Stirnseite (4) das Unterteil des Thermostatgehäuses eingegossen ist.

## Claims

1. Water-cooled, multi-cylinder internal combustion engine with a crankcase and cooling ducts which surround the cylinders and which are acted on with coolant by means of a pump (6) in a cooling circuit (small cooling circuit), with a thermostat which is inserted in a housing being provided for switching to a large cooling circuit which is provided with a cooler, with the thermostat housing being composed of an upper part (34), which is provided with coolant connections, and a lower part (18), which is integrated in the crankcase, with an insert part (20) being inserted in the lower part (18) of the thermostat housing, which insert part (20) has at least one opening (22, 50) which is monitored by the thermostat valve (26) in order to control the small and the large cooling circuit,
**characterized in that**
a first coolant return chamber (16) is formed between the insert part (20) and the lower part (18) of the thermostat housing.

2. Water-cooled, multi-cylinder internal combustion engine according to Claim 1, **characterized in that** the insert part (20) has an opening (30) which is provided with a connecting pipe (28), with the connecting pipe (28) engaging into an intake connecting pipe (14) which leads to the suction side of the water pump (6).

3. Water-cooled, multi-cylinder internal combustion engine according to Claim 1 or 2, **characterized in that** the trough-shaped insert part (20) is closed off in the upward direction by the upper part (34) of the thermostat housing, and a second return chamber (44) is formed which is connected by means of the opening (22), which is monitored by the thermostat valve (26), to the first return chamber (16).

4. Water-cooled, multi-cylinder internal combustion engine according to Claim 3, **characterized in that** the upper part (34) of the thermostat housing is provided with a cooler feed connecting pipe (46) and a cooler return connecting pipe (48), with the feed connecting pipe (46) being connected to the first return chamber (16) and the opening (50) of the cooler return connecting pipe (48) being connected to the second return chamber (44), and **in that** the opening (50) of the return connecting pipe (48) is monitored by a second valve plate (52) of the thermostat.

5. Water-cooled, multi-cylinder internal combustion engine according to one of the preceding claims, **characterized in that** the lower part (18) of the thermostat housing is integrally cast together with a pump housing (12) in the crankcase upper part (2).

6. Water-cooled, multi-cylinder internal combustion engine according to Claim 6, **characterized in that** the crankcase upper part (2) holds two cylinder banks which are arranged in a V-shape with respect to one another and between which the lower part of the thermostat housing is integrally cast at the one end side (4).

## Revendications

1. Moteur à combustion interne polycylindrique refroidi par eau avec un carter de vilebrequin et des canaux de refroidissement entourant les cylindres, qui sont alimentés en liquide de refroidissement dans un circuit de refroidissement au moyen d'une pompe (6) (petit circuit de refroidissement), dans lequel il est prévu un thermostat introduit dans un boîtier pour commuter sur un grand circuit de refroidissement pourvu d'un refroidisseur, dans lequel le boîtier du thermostat se compose d'une partie supérieure (34) pourvue de raccords de liquide de refroidissement et d'une partie inférieure (18) intégrée dans le carter de vilebrequin, dans lequel il se trouve, dans la partie inférieure (18) du boîtier du thermostat, une pièce d'insertion (20) qui présente au moins une ouverture (22, 50) qui est surveillée par la soupape de thermostat (26) pour commander le petit et le grand circuits de refroidissement, **caractérisé en ce qu'**une première chambre de retour de liquide de refroidissement (16) est formée entre la pièce d'insertion (20) et la partie' inférieure (18) du boîtier du thermostat.

2. Moteur à combustion interne polycylindrique refroidi par eau selon la revendication 1, **caractérisé en ce que** la pièce d'insertion (20) présente une ouverture (30) pourvue d'un embout (28), dans lequel l'embout (28) s'engage dans un orifice d'aspiration (14), qui conduit au côté d'aspiration de la pompe à eau (6).

3. Moteur à combustion interne polycylindrique refroidi par eau selon la revendication 1 ou 2, **caractérisé en ce que** la pièce d'insertion (20) en forme de cuvette est fermée vers le haut par la partie supérieure (34) du boîtier du thermostat et il se forme une deuxième chambre de retour du liquide de refroidissement (44), qui est en communication avec la première chambre de retour (16) par l'ouverture (22) surveillée par la soupape de thermostat (26).

4. Moteur à combustion interne polycylindrique refroidi par eau selon la revendication 3, **caractérisé en ce que** la partie supérieure (34) du boîtier du thermostat est pourvue d'un tuyau d'arrivée de refroidisseur (46) et d'un tuyau de retour de refroidisseur (48), dans lequel le tuyau d'arrivée (46) est en communication avec la première chambre de retour (16) et l'ouverture (50) du tuyau de retour de refroidisseur (48) est en communication avec la deuxième chambre de retour (44), et **en ce que** l'ouverture (50) du tuyau de retour (48) est surveillée par une deuxième tête de soupape (52) du thermostat.

5. Moteur à combustion interne polycylindrique refroidi par eau selon l'une quelconque des revendications précédentes, **caractérisé en ce que** la partie inférieure (18) du boîtier du thermostat est moulée avec un corps de pompe (12) dans la partie supérieure (2) du carter de vilebrequin.

6. Moteur à combustion interne polycylindrique refroidi par eau selon la revendication 5, **caractérisé en ce que** la partie supérieure (2) du carter de vilebrequin comprend deux rangées de cylindres disposées en V l'une par rapport à l'autre, entre lesquelles la partie inférieure du boîtier du thermostat est moulée dans une première face frontale (4).
